# EUROPÄISCHE PATENTSCHRIFT

(11) **EP 0 018 400 B1**
(45) Veröffentlichungstag und Bekanntmachung des Hinweises auf die Patenterteilung: **02.11.1983**
(21) Anmeldenummer: 79900818.0
(22) Anmeldetag: 22.06.1979
(51) Int. Cl.: B65H 75/24

(54) **WICKELTRÄGER MIT PARALLEL ZU SEINER ACHSE VERLAUFENDEN TRAGELEMENTEN**
BOBBIN SUPPORT WITH CARRIER ELEMENTS PARALLEL TO ITS AXIS
SUPPORT DE BOBINE AVEC ELEMENTS PORTEURS PARALLELES A SON AXE

(30) Priorität: 27.06.1978 DE 2828121
(43) Veröffentlichungstag der Anmeldung: 12.11.1980
(73) Patentinhaber: Firma Jos. Zimmermann, D-5100 Aachen (DE)
(72) Erfinder: HENNING, Walter, D-5110 Alsdorf (DE); ILLIG, Heinz-Peter, D-5132 Übach-Palenberg (DE)
(74) Vertreter: König, Werner, Dipl.-Ing.
(86) Internationale Anmeldenummer: DE7900059
(87) Internationale Veröffentlichungsnummer: WO8000147

## Beschreibung

Die Erfindung betrifft einen Wickelträger, der in axialer Richtung teilweise in einen gleich ausgebildeten Wickelträger einschiebbar ist, mit parallel zu seiner Achse verlaufenden, miteinander über im wesentlichen formstabile Koppelstücke verbundenen Tragelementen, die radial nach aussen in eine gemeinsame Zylinderfläche hineinragen und eine Wickelfläche bilden, wobei der Abstand zwischen zwei benachbarten Tragelementen grösser ist als es der Abmessung eines Tragelements in Umfangsrichtung entspricht, wobei in einem Endbereich des Wickelträgers der maximale Aussendurchmesser der Koppelstücke gleich oder kleiner ist als der Durchmesser der Zylinderfläche, auf der die Innenflächen der Tragelemente im anderen Endbereich des Wickelträgers liegen, während am anderen Endbereich ein radial nach aussen über die Tragelemente vorstehender Flansch vorgesehen ist, an den die Tragelemente angeschlossen sind und der radial nach innen offene Durchbrüche aufweist, die zur Aufnahme der Tragelemente des einzuschiebenden Wickelträgers dienen.

Bei einem bekannten Wickelträger dieser Art für Faden- und Garnwickel (FR-A-2 289 423) sind die Tragelemente stabförmig ausgebildet und an ihrem einen Ende durch einen formstabilen ringförmigen Flansch gekoppelt.

Dieser Wickelträger macht es möglich, zum Teil in einen gleich ausgebildeten Wickelträger in axialer Richtung eingeschoben zu werden. Es ist damit also möglich, die axiale Ausgangslänge mehrerer übereinandergesetzter Wickelträger durch Zusammendrücken und Ineinandergreifen zu verkürzen. Der Durchmesser dieses Wickelträgers ist im wesentlichen starr. Er kann also einem Schrumpfen der Garnwickel durch Nachgeben in radialer Richtung nicht folgen.

Ferner sind Wickelträger bekannt, die in radialer Richtung zusammendrückbar sind, aber ein axiales Zusammenschieben eines Wickelträgers in axialer Richtung in einen anderen nicht gestatten.

Wickelträger dieser Gattung sind in den FR-A-2168 682 und 2 290 381 offenbart. Sie haben formstabile Endringe an ihren beiden Enden, zwischen denen parallel zur Wickelträgerachse Tragelemente verlaufen, die im Querschnitt U-förmig sind, wobei die Schenkel ihres Profils radial nach innen weisen. Die in Umfangsrichtung benachbarten Schenkel von jeweils zwei solchen Tragelementen sind durch formstabile Koppelstücke miteinander verbunden. Die Tragelemente haben in den Bereichen ihrer Verbindung mit den Endringen ihren schwächsten Querschnitt. Das hat zur Folge, dass sich dann die Tragelemente mit Ausnahme ihrer Endringbereiche radial nach innen verlagern, wenn ein auf dem Wickelträger befindlicher Wickel eine entsprechende radial nach innen gerichtete Kraft ausübt. Bei dieser Verlagerung der Tragelemente werden die Schenkel jedes dieser Elemente aufeinanderzu gedrückt.

Weiter ist ein Wickelträger bekannt (US-A-3 563 490), bei dem die Tragelemente über in radialer Richtung nachgiebige Zwischenelemente auf einem Innenkörper abgestützt sind. Auch dieser Wickelträger gibt nicht die Möglichkeit, in einen gleich ausgebildeten Wickelträger teilweise axial eingesteckt zu werden. Ein axiales Zusammenpressen der darauf angeordneten Wickel ist folglich nicht möglich.

Schliesslich ist ein Wickelträger bekannt (FR-A-1085398), dessen Wickelfläche aus parallel zu seiner Achse verlaufenden Stäben gebildet ist, die an seinem einen Ende durch einen äusseren geschlitzten Ring verbunden sind. Nahe seinem anderen Ende verlaufen die Stäbe radial nach innen geneigt. Hier ist ein weiterer Ring vorgesehen, der ebenfalls einen Schlitz aufweist und auf dessen Aussenrand die Stäbe aufliegen.

Bei diesem Wickelträger ist es möglich, das Ende mit den nach innen geneigten Stäben in das andere Ende eines benachbarten Wickelträgers eingreifen zu lassen. Das Ineinandergreifen erstreckt sich daher allein auf die Endbereiche der Wickelträger. Bei einem weiteren Zusammendrücken solcher Wickelträger ergeben sich aber aufgrund der Abstützung auf den nicht starren Endringen komplexe Schrägstellungen der Stäbe, die zu Verklemmungen führen können.

Die Aufgabe der vorliegenden Erfindung besteht demgegenüber darin, einen Wickelträger zu schaffen, der in Verbindung mit gleichartigen Wikkelträgern ein störungsfreies Zusammendrücken der darauf befindlichen Faden- und Garnwickel in Achsrichtung sowie auch deren Schrumpfen in radialer Richtung gestattet, wobei beide Effekte nicht zwangsläufig gekoppelt sind. Dies soll bei einem einfachen Aufbau und damit bei problemloser Herstellbarkeit des Wickelträgers erreicht werden.

Diese Aufgabe wird erfindungsgemäss bei einem Wickelträger der eingangs erwähnten Art dadurch gelöst, dass jedes Tragelement aus zwei in Umfangsrichtung aufeinanderzu zusammendrückbaren verbundenen Schenkeln gebildet ist, dass die Koppelstücke jeweils mit ihrem einen Ende mit dem freien Ende eines Schenkels eines Tragelements und mit ihrem anderen Ende mit dem freien Ende des demselben Koppelstück zugewandten Schenkels des in Umfangsrichtung benachbarten Tragelements verbunden sind, und dass der Flansch in im wesentlichen formstabile Flanschsegmente aufgeteilt ist, wobei jeweils ein Flanschsegment zwischen zwei benachbarte Tragelemente geschaltet ist und jeweils an seinen radial innenliegenden Enden mit einem Tragelement scharnierartig verbunden ist, wobei die Flanschsegmente so ausgebildet sind, dass sie ein Zusammendrücken des Flansches in Umfangsrichtung zulassen.

Mehrere Wickelträger dieser Art können bis zu dem jeweils gewünschten Mass ineinandergeschoben werden, um damit die axiale Länge der darauf befindlichen Faden- und Garnwickel zu reduzieren. Das axiale Zusammenschieben und das radiale Zusammendrücken stören sich gegenseitig in keiner Weise.

Der erfindungsgemässe Wickelträger kann ferner so ausgebildet sein, dass benachbarte Flanschsegmente sich in Umfangsrichtung relativ zueinander verschiebbar überlappen.

Daraus folgt, dass jeder Wickelträger unabhängig davon, ob bzw. wie weit er in radialer Richtung zusammengedrückt ist, eine kontinuierliche über die Wickelfläche radial nach aussen vorstehende Abrollfläche ergibt, die mit einer Spultrommel ohne Schwierigkeiten zusammenarbeiten kann.

Der erfindungsgemässe Wickelträger kann fernerso ausgebildet sein, dass die Koppelstücke als Ringsegmente ausgebildet sind. Daraus resultiert ein einfacher, stabiler Aufbau des Wickelträgers.

Der erfindungsgemässe Wickelträger kann ferner so ausgebildet sein, dass die Koppelstücke mit nachgiebigen Knickelementen verbunden sind, die sich auf mindestens einem radial nach innen versetzt angeordneten starren Führungsring abstützen. Auf diese Weise wird einerseits eine sichere Führung des Wickelträgers auf dem jeweiligen Tragorgan und anderseits eine zuverlässige Abstützung der Tragelemente bewirkt.

Im folgenden Teil der Beschreibung werden einige Ausführungsformen des erfindungsgemässen Wickelträgers anhand von Zeichnungen beschrieben. Es zeigt:
Fig. 1 eine teilweise im Schnitt dargestellte Ansicht einer ersten Ausführungsform des erfindungsgemässen Wickelträgers nach der Linie 1-1 in Fig. 2,
Fig. 2 eine Schnittansicht nach der Linie 2-2 in Fig.1,
Fig. 3 eine teilweise im Schnitt dargestellte Ansicht einer zweiten Ausführungsform des erfindungsgemässen Wickelträgers nach der Linie 3-3 in Fig. 4 und
Fig. 4 eine Schnittansicht nach der Linie 4-4 in Fig. 3.

Die Ausführungsform des erfindungsgemässen Wickelträgers nach den Fig. 1 und 2 weist parallel zur Achse des Wickelträgers verlaufende Tragelemente 1 auf. Jedes Tragelement 1 hat einen V-förmig ausgebildeten Querschnitt, der radial nach innen hin offen ist. Es ist somit von zwei Schenkeln 2 gebildet, die in Richtung aufeinanderzu zusammengedrückt werden können. Die Tragelemente 1 haben radial aussenliegende Scheitelflächen 3, die auf einer gemeinsamen zylindrischen Hüllfläche liegen.

Alle Tragelemente 1 des Wickelträgers sind an seinem einen Ende durch Flanschsegmente 4 gekoppelt, von denen jeweils eines zwischen zwei Tragelementen 1 angeordnet ist. Diese Flanschsegmente 4 sind im wesentlichen formstabil. Sie haben jeweils einen radial nach innen offenen Durchbruch 5, der geringfügig grösser ist als es den Abmessungen eines Tragelementes 1 in nicht zusammengedrückter Stellung entspricht. Daraus ergibt sich, dass die Durchbrüche 5 vorteilhaft ebenfalls eine V-förmige Ausbildung haben. Die Flanschsegmente 4stehen radial nach aussen hin über die den Tragelementen 1 gemeinsame Hüllfläche hinaus vor. Sie sind an ihren radial innenliegenden Umfangskanten 6 scharnierartig mit je einem Tragelement 1 verbunden, so dass sich die Lage des Schenkels 2 eines solchen Tragelements 1 gegenüber dem zugehörigen Flanschsegment 4 ohne weiteres durch Zusammendrükken des Tragelements 1 verändern lässt.

Wie insbesondere aus Fig. 1 ersichtlich ist, sind die Tragelemente 1 neben den Flanschsegmenten 4 noch durch zwei ringartige Koppelstücke 7 verbunden. Diese Elemente setzen sich aus Ringsegmenten zusammen, die sich jeweils zwischen den einander zugewandten Schenkeln 2 benachbarter Tragelemente 1 erstrecken. Sie liegen mit ihrer Innenfläche 8 im wesentlichen auf der gleichen Zylinderfläche wie die Innenflächen der Tragelemente 1, so dass ein ringartiges Koppelstück 7 als maximale Begrenzung für das Ineinanderschieben zweier gleichartiger Wickelträger Verwendung finden kann.

Die Ausführungsform nach Fig. 1 sieht darüber hinaus noch ein weiteres ringartiges Koppelstück 9 vor, das im Bereich des von den Flanschsegmenten 4 entfernt liegenden Endes des Wickelträgers angeordnet ist und eine zusätzliche Aussteifung bewirkt. Auch dieses Koppelstück 9 setzt sich aus Ringsegmenten zusammen, wobei diese aber so angeordnet sind, dass der Aussendurchmesser dieses Koppelstücks 9 gleich oder kleiner ist als der Durchmesser der Zylinderfläche, auf der die Innenflächen der Tragelemente 1 liegen. Im Bereich des Koppelstücks 9 haben die radial aussenliegenden Enden der Tragelemente eine Abschrägung 10'.

Zwei axial fluchtende Wickelträger, gemäss der Ausführungsform nach den Fig. 1 und 2, können zum Teil ineinandergeschoben werden, indem nämlich die Tragelemente 1 des Wickelträgers in die Durchbrüche 5 der Flanschsegmente 4 eines anderen Wickelträgers eingeführt werden. Der eine Wickelträger kann dann soweit in den anderen eingeschoben werden, bis die vorderen Enden der Tragelemente 1 auf eine Begrenzung, insbesondere ein Koppelstück 7, stossen.

Wird nun ein radial wirksamer Druck auf den Wickelträger ausgeübt, so werden die Schenkel 2 jedes Tragelements 1 in Richtung aufeinanderzu gedrückt. Die Flanschsegmente sowie die Koppelstücke nehmen an dieser Verformung nicht teil. Diese Verformung beeinträchtigt im übrigen auch nicht die relative axiale Verschiebbarkeit zwischen zwei Wickelträgern.

Auch die Ausführungsform des erfindungsgemässen Wickelträgers nach den Fig. und 4 weist Tragelemente 1 mit jeweils zwei Schenkeln 2 auf, wie dies in Verbindung mit der Ausführungsform nach Fig. 1 und 2 beschrieben wurde. Dabei sind aber alle Tragelemente des Wickelträgers nahe seinem einen Ende durch im wesentlichen formstabile Flanschsegmente 10 gekoppelt, von denen jeweils eines zwischen zwei Tragelementen 1 angeordnet ist. Diese Flanschsegmente 10 haben ebenso wie die Flanschsegmente 4 der Ausführungsform nach den Fig. 1 und 2 einen Durchbruch 5, der geringfügig grösser ist als es den Abmessungen eines Tragelementes 1 in nicht zusammengedrückter Stellung entspricht.

Die Flanschsegmente 10 weichen von denen der zuvor beschriebenen Ausführungsform lediglich dadurch ab, dass sie jeweils einen radial aussenliegenden Abschnitt 11 aufweisen, der eine kreisbogenförmig ausgebildete Aussenfläche 12 hat. Diese Aussenflächen 12 der Flanschsegmente 10 liegen auf einer gemeinsamen Zylinderfläche, deren Achse derjenigen des Wickelträgers entspricht. Wie insbesondere Fig. 3 und 4, rechte Seite, zeigen, bildet jedes Flanschsegment 10 im Bereich seines Abschnitts 11 in Umfangsrichtung an seinem einen Ende einen Vorsprung 13 und an seinem anderen Ende einen zum Vorsprung 13 versetzten Vorsprung 14. Diese Vorsprünge 13, 14 eines Flanschsegments 10 arbeiten mit entsprechend ausgebildeten Vorsprüngen 13, 14 des benachbarten Flanschsegments 10 zusammen, wobei sich dann die Vorsprünge 13, 14 benachbarter Flanschsegmente 10 übergreifen. Auf diese Weise bilden die Flanschsegmente 10 in ihrer Gesamtheit eine kontinuierliche Zylinderfläche, über die der Antrieb des Wickelträgers erfolgen kann. Durch das Übergreifen der Vorsprünge 13, 14 benachbarter Flanschsegmente 10 wird eine kontinuierliche Anlauffläche auch beim radialen Zusammendrücken des Wickelträgers aufrechterhalten.

Der Wickelträger nach den Fig. 3 und 4 weist ein ringartiges Koppelstück 15 auf, das aus Ringsegmenten zusammengesetzt ist, die sich jeweils zwischen den Schenkeln 2 benachbarter Tragelemente 1 erstrecken.

Schliesslich ist im Bereich des von den Flanschsegmenten 10 entfernt liegenden Endes des Wikkelträgers ein weiteres Koppelstück 16 vorgesehen, das, wie in Verbindung mit den Fig. 1 und 2 bereits beschrieben, aus Ringsegmenten zusammengesetzt ist. An jedem Ringsegment des Koppelstücks 16 ist ein Rand 17 eines V-förmig profilierten Knickelements 18 befestigt, dessen anderer Rand 19 an einem zentralen Führungsring 20 befestigt ist, der konzentrisch zur Achse des Wickelträgers sowie zu dem Koppelstück 16 verläuft. Der Führungsring 20 dient einer exakten Führung des gesamten Wickelträgers und auch einer Abstützung der Segmente des Koppelstücks 16.

Wird nun ein radial wirksamer Druck auf diesen Wickelträger ausgeübt, so werden die Schenkel 2 jedes Tragelements 1 in Richtung aufeinanderzu gedrückt. Die einander benachbarten Flanschsegmente 10 verlagern sich relativ zueinander, wobei die Vorsprünge 13, 14 dieser Flanschsegmente 10 sich gegeneinander verschieben und dabei eine kontinuierliche Abrollfläche aufrechterhalten. Gleichzeitig werden die Knickelemente 18 in radialer Richtung zusammengedrückt. Die Koppelstücke 15 und 16 verändern bei dieser Verformung des gesamten Wickelträgers ihre Form nicht.

Bei allen beschriebenen Ausführungsformen kann ein nicht dargestellter Anlaufring auf den Wickelträger aufgesetzt werden, der aufgrund von radial nach innen offenen Nuten eine radial nach innen gerichtete Verlagerung der Tragelemente zulässt und dabei eine kontinuierliche Abrollftäche beibehält. Ein solcher Anlaufring, der den grössten Durchmesser des Wickelträgers übersteigen muss, ermöglicht den Antrieb des Wickelträgers durch einen walzenförmigen Rotationskörper, ergibt eine erhebliche Stabilisierung und fördert beträchtlich ein störungsfreies Abspulen, da dieser Ring jegliches Verhaken ausschliesst.

Die Wickelträger nach den beschriebenen Ausführungsformen werden zweckmässigerweise aus Kunststoff gefertigt, können aber auch aus jedem anderen geeigneten Material hergestellt werden.

## Patentansprüche

1. Wickelträger, der in axialer Richtung teilweise in einen gleich ausgebildeten Wickelträger einschiebbar ist, mit parallel zu seiner Achse verlaufenden, miteinander über im wesentlichen formstabile Koppelstücke (7, 9; 15, 16) verbundenen Tragelementen (1), die radial nach aussen in eine gemeinsame Zylinderfläche hineinragen und eine Wickelfläche bilden, wobei der Abstand zwischen zwei benachbarten Tragelementen (1) grösser ist als es der Abmessung eines Tragelements (1) in Umfangsrichtung entspricht, wobei in einem Endbereich des Wickelträgers der maximale Aussendurchmesser der Koppelstücke (9, 16) gleich oder kleiner ist als der Durchmesser der Zylinderfläche, auf der die Innenflächen der Tragelemente (1) im anderen Endbereich des Wickelträgers liegen, während am anderen Endbereich ein radial nach aussen über die Tragelemente (1) vorstehender Flansch vorgesehen ist, an den die Tragelemente (1) angeschlossen sind und der radial nach innen offene Durchbrüche (5) aufweist, die zur Aufnahme der Tragelemente (1) des einzuschiebenden Wickelträgers dienen, dadurch gekennzeichnet, dass jedes Tragelement (1) aus zwei in Umfangsrichtung aufeinanderzu zusammendrückbaren miteinander verbundenen Schenkeln (2) gebildet ist, dass die Koppelstücke (7, 9; 15, 16) jeweils mit ihrem einen Ende mit dem freien Ende eines Schenkels (2) eines Tragelements (1) und mit ihrem anderen Ende mit dem freien Ende des demselben Koppelstück zugewandten Schenkels (2) des in Umfangsrichtung benachbarten Tragelements (1) verbunden sind, und dass der Flansch in im wesentlichen formstabile Flanschsegmente (4; 10) aufgeteilt ist, wobei jeweils ein Flanschsegment (4; 10) zwischen zwei benachbarte Tragelemente (1) geschaltet ist und jeweils an seinen radial innenliegenden Enden mit einem Tragelement (1) scharnierartig verbunden ist, wobei die Flanschsegmente (4; 10) so ausgebildet sind, dass sie ein Zusammendrücken des Flansches in Umfangsrichtung zulassen.

2. Wickelträger nach Anspruch 1, dadurch gekennzeichnet, dass benachbarte Flanschsegmente (10) sich in Umfangsrichtung relativ zueinander verschiebbar überlappen.

3. Wickelträger nach Anspruch 1 oder 2, dadurch gekennzeichnet, dass die Koppelstücke (7, 9; 15, 16) als Ringsegmente ausgebildet sind.

4. Wickelträger nach einem der vorhergehenden Ansprüche, dadurch gekennzeichnet, dass die Koppelstücke (16) mit nachgiebigen Knickelementen (18) verbunden sind, die sich auf mindestens einem radial nach innen versetzt angeordneten starren Führungsring (29) abstützen.

## Claims

1. A coil carrier axially partially insertable in a coil carrier of like construction, comprising supporting elements (1) which extend parallel to its axis, are interconnected by substantially dimensionally stable coupling members (7, 9; 15, 16), project radially outwardly into a common cylindrical surface and define a winding surface, the spacing between two adjacent supporting elements (1) being larger than the dimension of a supporting element (1) in the circumferential direction, wherein at one end zone of the coil carrier the maximum external diameter of the coupling members (9, 16) is equal to or less than the diameter of the cylindrical surface on which the inner faces of the supporting elements (1) lie at the other end zone of the coil carrier, whereas at the other end zone there is a flange which projects radially outwardly beyond the supporting elements (1), to which the supporting elements (1) are connected and which comprises radially inwardly open apertures (5) serving to receive the supporting elements (1) of the coil carrier that is to be inserted, characterised in that each supporting element (1) is formed from two interconnected limbs (2) which can be pressed together in the circumferential direction, that a respective one end of the coupling members (7, 9; 15, 16) is connected to the free end of one limb (2) of a supporting element (1) and the other end to the free end of that limb (2) of the circumferentially adjacent supporting element (1) which faces the same coupling member, and that the flange is divided into substantially dimensionally stable flange segments (4; 10), a respective one flange segment (4; 10) being interposed between two adjacent supporting elements (1) and being hingeably connected at its radially inwardly disposed ends to a supporting element (1), the flange segments (4; 10) being so constructed that they permit circumferential compression of the flange.

2. A coil carrier according to claim 1, characterised in that adjacent flange segments (10) overlap each other relatively displaceably in the circumferential direction.

3. A coil carrier according to claim 1 or 2, characterised in that the coupling members (7, 9; 15, 16) are in the form of annular segments.

4. A coil carrier according to any preceding claim, characterised in that the coupling members (16) are connected to flexible dog-leg elements (18) which are supported on at least one radially inwardly offset rigid guide ring (29).

## Revendications

1. Support d'enroulement qui peut être glissé partiellement, en direction axiale, dans un support d'enroulement de même conformation, avec des éléments porteurs (1) s'étendant parallèlement à son axe, reliés les uns aux autres par des pièces d'accouplement (7, 9; 15,16) de forme essentiellement stable, qui arrivent radialement vers l'extérieur dans une surface cylindrique commune et forment une surface d'enroulement, la distance entre deux éléments porteurs (1) voisins étant plus grande que cela ne correspond à la dimension d'un élément porteur (1) en direction périphérique; où, dans une région d'extrémité du support d'enroulement, le diamètre extérieur maximal des pièces d'accouplement (9, 16) est égal ou inférieur au diamètre de la surface cylindrique sur laquelle se trouvent les surfaces intérieures des éléments porteurs (1) dans l'autre région d'extrémité du support d'enroulement, tandis que, à l'autre région d'extrémité est prévue une bride faisant saillie radialement vers l'extérieur par rapport aux éléments porteurs (1), bride à laquelle se raccordent les éléments porteurs (1), et cette bride présentant des passages (5) ouverts radialement vers l'intérieur, qui servent à recevoir les éléments porteurs (1) de support d'enroulement à glisser à l'intérieur; caractérisé en ce que chaque élément porteur (1) est formé de deux branches (2) compressibles l'une vers l'autre en direction périphérique, en ce que les pièces d'accouplement (7, 9; 15,16) sont reliées chaque fois par une de leurs extrémités à l'extrémité libre d'une branche (2) d'un élément porteur (1) et par leur autre extrémité à l'extrémité libre de la branche (2) dirigée vers la même pièce d'accouplement, de l'élément porteur (1) voisin, en direction périphérique, et en ce que la bride est divisée en segments de bride (4; 10) de forme essentiellement stable, un segment de bride (4; 10), chaque fois, étant branché entre deux éléments porteurs (1) voisins et relié chaque fois, à la manière d'une charnière, à son extrémité se trouvant radialement à l'intérieur, à un élément porteur (1), les segments de bride (4; 10) étant conformés de telle sorte qu'ils autorisent une compression de la bride en direction périphérique.

2. Support d'enroulement suivant la revendication 1, caractérisé en ce que les segments de bride (10) voisins se recouvrent mutuellement en direction périphérique en permettant leur déplacement relatif.

3. Support d'enroulement suivant la revendication 1 ou 2, caractérisé en ce que les pièces d'accouplement (7, 9; 15, 16) sont conformées en segments d'anneau.

4. Support d'enroulement suivant l'une quelconque des revendications précédentes, caractérisé en ce que les pièces d'accouplement (16) sont reliées par des éléments capables de flambage (18), susceptibles de céder, qui s'appuient sur au moins un anneau de guidage (29) rigide, décalé radialement vers l'intérieur.
